# EUROPÄISCHE PATENTSCHRIFT

(11) **EP 4 170 117 B1**
(45) Veröffentlichungstag und Bekanntmachung des Hinweises auf die Patenterteilung: **20.03.2024**
(21) Anmeldenummer: 22199800.8
(22) Anmeldetag: 05.10.2022
(51) Int. Cl.: E06B 3/46, E05C 7/02, E05C 9/18, E05C 9/02, E05B 65/08

(54) **FENSTER- ODER TÜRVERSCHLUSS IM SCHEMA D SOWIE VERFAHREN ZUM ÖFFNEN DES FENSTERS ODER DER TÜR**
WINDOW OR DOOR LOCK IN SCHEME D AND METHOD FOR OPENING THE WINDOW OR DOOR
SERRURE DE FENÊTRE OU DE PORTE SELON LE SCHÉMA D ET PROCÉDÉ D'OUVERTURE DE LA FENÊTRE OU DE LA PORTE

(30) Priorität: 14.10.2021 DE 102021211638
(43) Veröffentlichungstag der Anmeldung: 26.04.2023
(73) Patentinhaber: Roto Frank Fenster- und Türtechnologie GmbH, 70771 Leinfelden-Echterdingen (DE)
(72) Erfinder: PEUKER, Claus, 70794 Filderstadt (DE); MEHR, Marcus, 70794 Filderstadt (DE)
(74) Vertreter: Kohler Schmid Möbus Patentanwälte

(56) Entgegenhaltungen:
- EP-A1- 3 808 929
- WO-A1-2012/042409
- WO-A1-2012/093382

## Beschreibung

### Hintergrund der Erfindung

Die Erfindung betrifft ein Fenster oder eine Tür mit zumindest zwei verschiebbaren Flügeln, die sich im geschlossenen Zustand quer zu ihren Hauptebenen überlappen. Die Erfindung betrifft weiterhin ein Verfahren zum Öffnen eines solchen Fensters oder einer solchen Tür.

Die EP 0 546 336 A1 offenbart einen Verschluss für Schiebefenster oder Schiebetüren. Der Verschluss weist ein bewegbares Schließteil an der Stirnseite eines Flügels des Schiebefensters oder der Schiebetür auf.

Aus der WO 2012/093382 A1 ist ein Fenster oder eine Tür bekannt geworden, das/die zwei verschiebbare Flügel aufweist. Die Flügel sind durch eine Schließvorrichtung ("locking mechanism 180") am festen Rahmen verriegelbar. Zwischen den Flügeln kann eine Dichtung ("inter-panel seal 145") vorgesehen sein.

Die EP 3 192 951 A1 offenbart eine Schiebetür mit einem, insbesondere anhebbaren, Türflügel. An der Stirnseite des Türflügels ist ein verschiebbarer Bolzen zum Hintergreifen eines Schließteils am festen Rahmen vorgesehen, um den Türflügel am festen Rahmen zu verriegeln.

Aus der EP 2 682 545 A1 ist eine Verschlussanordnung bekannt geworden, um einen verschiebbaren Flügel gegenüber einem Festfeld zu arretieren. Die Verschlussanordnung weist einen verschiebbaren Schließbolzen auf, der in ein fest montiertes Schließteil eingreifen kann.

Die DE 29 29 776 A1 offenbart einen Sperrmechanismus für Schiebetüren oder Schiebefenster mit zwei Schiebeflügeln. Dabei ist an einem Schiebeflügel ein Hebel vorgesehen. Durch Verschwenken des Hebels verrastet dieser an einem verschwenkbaren Schließteil am anderen Schiebeflügel. Das Verschwenken des Hebels und das Verschwenken des Schließteil bewirken jeweils eine Verschiebung des jeweiligen Schiebeflügels quer zur Schieberichtung. Das Verschwenken des Hebels bewirkt somit eine gleichzeitige Verriegelung beider Schiebeflügel.

Aus der DE 10 2018 110 603 A1 ist eine Fehlbediensicherung für stirnseitig zusammenschiebbare Flügel eines Fensters oder einer Tür bekannt geworden.

Die EP 2 860 333 A1 offenbart eine Verschlussanordnung zur Verriegelung zweier Schiebeflügel. Die Verschlussanordnung kann an den Stirnseiten der Schiebeflügel jeweils eine senkrecht zur Flügelebene verschiebbare Klaue aufweisen.

### Aufgabe der Erfindung

Es ist demgegenüber Aufgabe der Erfindung, ein Fenster oder eine Tür mit zumindest zwei verschiebbaren Flügeln bereitzustellen, die unabhängig voneinander sowohl intuitiv als auch dicht miteinander verbindbar sind. Es ist weiterhin Aufgabe der Erfindung, ein Verfahren zum Öffnen eines solchen Fensters oder einer solchen Tür bereitzustellen.

### Beschreibung der Erfindung

Diese Aufgabe wird erfindungsgemäß gelöst durch ein Fenster oder eine Tür gemäß Anspruch 1 und ein Verfahren gemäß Anspruch 14. Die abhängigen Ansprüche geben bevorzugte Weiterbildungen wieder.

Die erfindungsgemäße Aufgabe wird somit gelöst durch ein Fenster oder eine Tür, wobei das Fenster oder die Tür Folgendes aufweist:
a) Einen festen Rahmen;
b) einen ersten Flügel, der aus einer Schließstellung in Richtung quer zu seiner Hauptebene in eine Schiebestellung bewegbar ist, wobei er in der Schiebestellung in Richtung seiner Hauptebene verschiebbar ist;
c) einen zweiten Flügel, der aus einer Schließstellung in Richtung quer zu seiner Hauptebene in eine Schiebestellung bewegbar ist, wobei er in der Schiebestellung in Richtung seiner Hauptebene verschiebbar ist;
d) eine Überlappung der Flügel, wenn sich beide in der Schließstellung befinden;
e) eine erste Treibstangenanordnung und einen damit gekoppelten ersten Griff am ersten Flügel, um den ersten Flügel durch eine Betätigung des ersten Griffs unabhängig vom zweiten Flügel in die Schiebestellung zu bewegen;
f) eine zweite Treibstangenanordnung und einen damit gekoppelten zweiten Griff am zweiten Flügel, um den zweiten Flügel durch eine Betätigung des zweiten Griffs unabhängig vom ersten Flügel in die Schiebestellung zu bewegen;
g) einen Schließzapfen an der ersten Treibstangenanordnung, der quer zur Hauptebene des ersten Flügels bewegbar ist;
h) ein vom Schließzapfen hintergreifbares Schließstück an der zweiten Treibstangenanordnung, das quer zur Hauptebene des zweiten Flügels bewegbar ist.

Die Anordnung der sich in der Schließstellung überlappenden zumindest zwei Flügel wird auch als "Schema D" bezeichnet. Die erfindungsgemäß unabhängig voneinander bewegbaren Elemente Schließzapfen und Schließstück erlauben ein intuitives Bedienen (Öffnen und Schließen bzw. miteinander Verbinden) der beiden Flügel.

Vorzugsweise sind der Schließzapfen und/oder das Schließstück senkrecht zur Hauptebene des jeweiligen Flügels bewegbar.

Das Schließstück kann eine Durchgangsausnehmung, insbesondere eine schlitzförmige oder Ω-förmige Durchgangsausnehmung, aufweisen. Die Durchgangsausnehmung kann eine Vertiefung aufweisen, in die ein verbreiterter, insbesondere pilzkopfförmiger, Endabschnitt des Schließzapfens in der Schließstellung beider Flügel eingreift, sodass die Flügel nicht mehr verschiebbar sind. Hierdurch wird eine besonders aufbruchsichere Verriegelung der beiden Flügel zueinander erreicht. Vorzugsweise greift der verbreiterte Endabschnitt nur dann in die Vertiefung ein, wenn sich beide Flügel in der Schließstellung befinden. In allen anderen Stellungen greift der verbreiterte Endabschnitt vorzugsweise nicht in die Vertiefung ein, sodass sich der/die Flügel in der Schiebestellung verschieben lassen.

Der erste Flügel kann eine erste Schiebereinheit aufweisen. Die erste Schiebereinheit kann einen ersten Schieber mit einer ersten Kulisse aufweisen. Die erste Kulisse kann zumindest abschnittsweise schräg zur Längsachse einer ersten Treibstange verlaufen. Die erste Treibstange kann einteilig oder mehrteilig ausgebildet sein. In der ersten Kulisse kann ein erster Bolzen geführt sein, der an der ersten Treibstange angeordnet oder ausgebildet ist. Am ersten Schieber kann der Schließzapfen angeordnet oder ausgebildet sein. Eine Verschiebung der ersten Treibstange in Richtung ihrer Längsachse kann dadurch eine Bewegung des Schließzapfens quer, insbesondere senkrecht, zu dieser Längsachse bewirken.

Der zweite Flügel kann eine zweite Schiebereinheit aufweisen. Die zweite Schiebereinheit kann einen zweiten Schieber mit einer zweiten Kulisse aufweisen. Die zweite Kulisse kann zumindest abschnittsweise schräg zur Längsachse einer zweiten Treibstange verlaufen. Die zweite Treibstange kann einteilig oder mehrteilig ausgebildet sein. In der zweiten Kulisse kann ein zweiter Bolzen geführt sein, der an der zweiten Treibstange angeordnet oder ausgebildet ist. Am zweiten Schieber kann das Schließstück angeordnet oder ausgebildet sein. Eine Verschiebung der zweiten Treibstange in Richtung ihrer Längsachse kann dadurch eine Bewegung des Schließstücks quer, insbesondere senkrecht, zu dieser Längsachse bewirken.

Die erste Schiebereinheit und die zweite Schiebereinheit sind vorzugsweise gleich ausgebildet. Durch die Verwendung von Gleichteilen kann das Fenster oder die Tür konstruktiv besonders einfach und kostengünstig ausgebildet werden.

Der zweite Flügel kann eine dritte Schiebereinheit aufweisen. Die dritte Schiebereinheit kann einen dritten Schieber mit einer dritten Kulisse aufweisen. Die dritte Kulisse kann zumindest abschnittsweise schräg zur Längsachse der zweiten Treibstange verlaufen. In der dritten Kulisse kann ein dritter Bolzen geführt sein, der an der zweiten Treibstange angeordnet oder ausgebildet ist. Am dritten Schieber kann das Schließstück angeordnet oder ausgebildet sein. Der dritte Schieber kann über das Schließstück mit dem zweiten Schieber verbunden sein. Eine Verschiebung der zweiten Treibstange in Richtung ihrer Längsachse kann dadurch eine besonders zuverlässige und verkantungsfreie Bewegung des Schließstücks quer, insbesondere senkrecht, zu dieser Längsachse bewirken.

Die zweite Schiebereinheit und die dritte Schiebereinheit sind vorzugsweise gleich ausgebildet.

Die erste Treibstangenanordnung kann einen Laufwagen an der Unterseite des ersten Flügels aufweisen, durch den der erste Flügel quer, insbesondere senkrecht, zu seiner Hauptebene bewegbar ist.

Die Bewegbarkeit der Unterseite des ersten Flügels entspricht vorzugsweise der Bewegbarkeit des Schließzapfens, insbesondere abzüglich der Eintauchtiefe des verbreiterten Endabschnitts des Schließzapfens in der Vertiefung des Schließstücks, in der Gegenrichtung.

Der Laufwagen kann dabei einen Schieber mit einer Kulisse aufweisen, in der ein Bolzen geführt ist, der an einer Treibstange der ersten Treibstangenanordnung angeordnet oder ausgebildet ist. An dem Schieber kann zumindest eine Laufrolle des Laufwagens angeordnet sein, die sich gegenüber dem festen Rahmen, insbesondere einer Laufschiene des festen Rahmens, abstützt. Die Kulisse kann gleich oder spiegelbildlich zur ersten Kulisse ausgebildet sein.

Die zweite Treibstangenanordnung kann einen Laufwagen an der Unterseite des zweiten Flügels aufweisen, durch den der zweite Flügel quer, insbesondere senkrecht, zu seiner Hauptebene bewegbar ist.

Die Bewegbarkeit der Unterseite des zweiten Flügels entspricht vorzugsweise der Bewegbarkeit des Schließstücks, insbesondere abzüglich der Eintauchtiefe des verbreiterten Endabschnitts des Schließzapfens in der Vertiefung des Schließstücks, in der Gegenrichtung. Besonders bevorzugt entspricht die Bewegbarkeit der Unterseite des zweiten Flügels der Bewegbarkeit der Unterseite des ersten Flügels.

Der Laufwagen kann dabei einen Schieber mit einer Kulisse aufweisen, in der ein Bolzen geführt ist, der an einer Treibstange der zweiten Treibstangenanordnung angeordnet oder ausgebildet ist. An dem Schieber kann zumindest eine Laufrolle des Laufwagens angeordnet sein, die sich gegenüber dem festen Rahmen, insbesondere einer Laufschiene des festen Rahmens, abstützt. Die Kulisse kann gleich oder spiegelbildlich zur ersten Kulisse ausgebildet sein.

Die erste Treibstangenanordnung kann einen Gleiter an der Oberseite des ersten Flügels aufweisen, durch den der erste Flügel quer, insbesondere senkrecht, zu seiner Hauptebene bewegbar ist. Der Gleiter kann eine Rolle aufweisen, mit der er sich am festen Rahmen abstützt und daran entlang rollt.

Die Bewegbarkeit der Oberseite des ersten Flügels entspricht vorzugsweise der Bewegbarkeit des Schließzapfens, insbesondere abzüglich der Eintauchtiefe des verbreiterten Endabschnitts des Schließzapfens in der Vertiefung des Schließstücks, in der Gegenrichtung. Besonders bevorzugt entspricht die Bewegbarkeit der Oberseite des ersten Flügels der Bewegbarkeit der Unterseite des ersten Flügels.

Der Gleiter kann dabei einen Schieber mit einer Kulisse aufweisen, in der ein Bolzen geführt ist, der an einer Treibstange der ersten Treibstangenanordnung angeordnet oder ausgebildet ist. Der Schieber kann sich mittelbar oder unmittelbar gegenüber dem festen Rahmen abstützen. Die Kulisse kann gleich oder spiegelbildlich zur ersten Kulisse ausgebildet sein.

Die zweite Treibstangenanordnung kann einen Gleiter an der Oberseite des zweiten Flügels aufweisen, durch den der zweite Flügel quer, insbesondere senkrecht, zu seiner Hauptebene bewegbar ist.

Die Bewegbarkeit der Oberseite des zweiten Flügels entspricht vorzugsweise der Bewegbarkeit des Schließstücks, insbesondere abzüglich der Eintauchtiefe des verbreiterten Endabschnitts des Schließzapfens in der Vertiefung des Schließstücks, in der Gegenrichtung. Besonders bevorzugt entspricht die Bewegbarkeit der Oberseite des zweiten Flügels der Bewegbarkeit der Unterseite des zweiten Flügels.

Der Gleiter kann dabei einen Schieber mit einer Kulisse aufweisen, in der ein Bolzen geführt ist, der an einer Treibstange der zweiten Treibstangenanordnung angeordnet oder ausgebildet ist. Der Schieber kann sich mittelbar oder unmittelbar gegenüber dem festen Rahmen abstützen. Die Kulisse kann gleich oder spiegelbildlich zur ersten Kulisse ausgebildet sein.

Die zuvor beschriebenen Laufwagen und/oder Gleiter ermöglichen eine vollständig kollisionsfreie Anordnung der beiden Flügel in beliebigen Schließ- bzw. Schiebestellungen.

Die beiden Flügel sind vorzugsweise in entgegengesetzte Richtungen von ihrer Schließstellung in ihre Schiebestellung bewegbar. Weiter bevorzugt sind die beiden Flügel jeweils quer zu ihrer Hauptebene voneinander weg aus ihrer Schließstellung in ihre Schiebestellung bewegbar.

In weiter bevorzugter Ausgestaltung der Erfindung weist das Fenster oder die Tür am festen Rahmen einen Dichtsteg zwischen dem ersten Flügel und dem zweiten Flügel auf, an dem der erste Flügel in seiner Schließstellung anliegt und an dessen gegenüberliegenden Seite der zweite Flügel in seiner Schließstellung anliegt. Hierdurch wird eine sehr zuverlässige Abdichtung des Fensters oder der Tür erreicht.

Besonders bevorzugt ist der Dichtsteg umlaufend am festen Rahmen, zumindest aber am oberen und unteren horizontalen Holm des festen Rahmens, angeordnet oder ausgebildet.

Im Überlappungsbereich der geschlossenen Flügel kann an einem oder beiden Flügeln eine Dichtleiste angeordnet sein, um zwischen den beiden Flügeln abzudichten. Es können an beiden Flügeln die gleichen Dichtleisten verwendet werden. Die Dichtleisten der beiden Flügel können sich gegenseitig berühren und somit im Bereich zwischen den Flügeln eine gemeinsame Dichtung bilden. Es kann aber auch an einem oder beiden Flügeln eine Dichtleiste verwendet werden, die direkt auf dem Profil des anderen Flügels abdichtet. Damit entsteht zusammen mit dem Dichtsteg am festen Rahmen eine umlaufende Dichtebene, die besonders gut dichtet, da es keinen Dichtungsversatz gibt.

Ein evtl. Spalt zwischen festem Rahmen und dem Überlappungsbereich der geschlossenen Flügel kann durch als Dichtkissen ausgebildete Formstücke geschlossen werden.

Die erfindungsgemäße Aufgabe wird weiterhin gelöst durch ein Verfahren zum Öffnen eines hier beschriebenen Fensters oder einer hier beschriebenen Tür mit den Verfahrensschritten:
A) Verschwenken des ersten Griffs und dadurch Bewegen des Schließzapfens mittels der ersten Treibstangenanordnung quer, insbesondere senkrecht, zur Hauptebene des ersten Flügels;
B) Verschwenken des zweiten Griffs und dadurch Bewegen des Schließstücks quer, insbesondere senkrecht, zur Hauptebene des zweiten Flügels;
   wobei die Verfahrensschritte nur je einzeln für sich, nacheinander in beliebiger Reihenfolge oder gleichzeitig durchgeführt werden;
C) Verschieben des ersten Flügels und/oder zweiten Flügels.

Besonders bevorzugt wird der erste Flügel im Verfahrensschritt A) um dasselbe Maß, insbesondere abzüglich der Eintauchtiefe des verbreiterten Endabschnitts des Schließzapfens in der Vertiefung des Schließstücks, wie der Schließzapfen bewegt, jedoch in die Gegenrichtung.

Weiter bevorzugt wird der zweite Flügel im Verfahrensschritt B) um dasselbe Maß, insbesondere abzüglich der Eintauchtiefe des verbreiterten Endabschnitts des Schließzapfens in der Vertiefung des Schließstücks, wie das Schließstück bewegt, jedoch in die Gegenrichtung.

Weitere Vorteile der Erfindung ergeben sich aus der Beschreibung und der Zeichnung. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1: zeigt eine isometrische Ansicht einer Tür mit einem ersten Flügel und einem zweiten Flügel, wobei sich der erste Flügel in seiner Schließstellung befindet.
- Fig. 2: zeigt eine isometrische Ansicht der Tür aus Fig. 1, wobei sich der erste Flügel in seiner Schiebestellung befindet.
- Fig. 3: zeigt eine isometrische Ansicht der Tür aus Fig. 1, wobei sich der zweite Flügel in seiner Schließstellung befindet.
- Fig. 4: zeigt eine isometrische Ansicht der Tür aus Fig. 1, wobei sich der zweite Flügel in seiner Schiebestellung befindet.
- Fig. 5: zeigt eine vergrößerte Teilansicht aus Fig. 1.
- Fig. 6: zeigt eine vergrößerte Teilansicht aus Fig. 4.
- Fig. 7: zeigt eine Schnittansicht der Tür aus Fig. 1, wobei sich beide Flügel in ihrer Schließstellung befinden.
- Fig. 8: zeigt eine Schnittansicht der Tür aus Fig. 7, wobei sich der erste Flügel in der Schiebestellung und der zweite Flügel in der Schließstellung befinden.
- Fig. 9: zeigt eine Schnittansicht der Tür aus Fig. 7, wobei sich der erste Flügel in der Schließstellung und der zweite Flügel in der Schiebestellung befinden.
- Fig. 10: zeigt eine Schnittansicht der Tür aus Fig. 7, wobei sich beide Flügel in der Schiebestellung befinden.
- Fig. 11: zeigt eine schematische Seitenansicht der Tür aus Fig. 7, bei der sich beide Flügel in ihrer Schließstellung befinden.
- Fig. 12: zeigt eine schematische Seitenansicht der Tür aus Fig. 10, bei der sich beide Flügel in der Schiebestellung befinden.
- Fig. 13: zeigt eine Schnittansicht der Tür gemäß Fig. 7 mit weiteren Dichtelementen.

**Fig. 1** zeigt eine Tür **10** mit einem Blendrahmen bzw. festen Rahmen **12,** einem ersten Flügel **14a** und einem zweiten Flügel **14b.** Der erste Flügel 14a weist einen ersten Griff **16a** auf, der mit einer ersten Treibstangenanordnung **18a** verbunden ist. Die erste Treibstangenanordnung 18a weist einen Schließzapfen **20** auf. Der Schließzapfen 20 dient dem Verriegeln an einem Schließstück **22** des zweiten Flügels 14b.

**Fig. 2** zeigt die Tür 10 aus Fig. 1 mit verschwenktem ersten Griff 16a. Das Verschwenken des ersten Griffs 16a bewirkt mittels der ersten Treibstangenanordnung 18a eine Bewegung des Schließzapfens 20. Der erste Flügel 14a wird durch das Verschwenken des ersten Griffs 16a zwangsgesteuert aus seiner in Fig. 1 gezeigten Schließstellung in die in Fig. 2 gezeigte Schiebestellung bewegt.

**Fig. 3** zeigt die Tür 10 mit dem ersten Flügel 14a und dem zweiten Flügel 14b von der gegenüberliegenden Seite. Aus Fig. 3 ist ersichtlich, dass der zweite Flügel 14b einen zweiten Griff **16b** aufweist, der mit einer zweiten Treibstangenanordnung **18b** verbunden ist.

**Fig. 4** zeigt die Tür 10 aus Fig. 3 mit verschwenktem zweiten Griff 16b. Das Verschwenken des zweiten Griffs 16b bewirkt mittels der zweiten Treibstangenanordnung 18b eine Bewegung des Schließstücks 22. Der zweite Flügel 14b wird durch das Verschwenken des zweiten Griffs 16b zwangsgesteuert aus seiner in Fig. 3 gezeigten Schließstellung in die in Fig. 4 gezeigte Schiebestellung bewegt.

**Fig. 5** zeigt einen Teil der ersten Treibstangenanordnung 18a mit einer ersten Treibstange **24a** und einer ersten Schiebereinheit **26a.** Die erste Schiebereinheit 26a weist einen ersten Schieber **28a** mit dem Schließzapfen 20 auf. Der erste Schieber 28a weist eine zumindest abschnittsweise schräg zur Längsachse der ersten Treibstange 24a verlaufende erste Kulisse **30a** auf, in der ein an der ersten Treibstange 24a angeordneter oder ausgebildeter erster Bolzen **32a** geführt ist. Eine Bewegung der ersten Treibstange 24a bewirkt eine Bewegung des Schließzapfens 20 quer, insbesondere senkrecht, zur Längsachse der ersten Treibstange 24a. Es versteht sich, dass diese Bewegung des Schließzapfens 20 auch durch eine andere Umsetzung der Bewegung der ersten Treibstange 24a, beispielsweise durch ein Getriebe, erreichbar ist.

Der Schließzapfen 20 weist einen verbreiterten, insbesondere pilzkopfförmigen, Endabschnitt **34** auf. Der Schließzapfen 20 ist in eine Durchgangsausnehmung **36** durch Verschieben der Flügel 14a, b (siehe Fig. 1) ein und ausfahrbar. In einer optionalen Ausführungsform kann durch die Bewegung des Schließzapfens 20 in Richtung seiner Längsachse der Endabschnitt 34 in eine Vertiefung (bei **38)** des Schließstücks 22 ein- und ausfahren.

**Fig. 6** zeigt einen Teil der zweiten Treibstangenanordnung 18b mit einer zweiten Treibstange **24b** und einer zweiten Schiebereinheit **26b.** Die zweite Schiebereinheit 26b weist einen zweiten Schieber **28b** mit dem Schließstück 22 auf. Der zweite Schieber 28b weist eine zumindest abschnittsweise schräg zur Längsachse der zweiten Treibstange 24b verlaufende zweite Kulisse **30b** auf, in der ein an der zweiten Treibstange 24b angeordneter oder ausgebildeter zweiter Bolzen **32b** geführt ist. Eine Bewegung der zweiten Treibstange 24b bewirkt eine Bewegung des Schließstücks 22 quer, insbesondere senkrecht, zur Längsachse der zweiten Treibstange 24b. Es versteht sich, dass diese Bewegung des Schließstücks 22 auch durch eine andere Umsetzung der Bewegung der zweiten Treibstange 24b, beispielsweise durch ein Getriebe, erreichbar ist.

Die zweite Treibstangenanordnung 18b weist im vorliegenden Beispiel eine dritte Schiebereinheit **26c** mit einem dritten Schieber **28c** an dem Schließstück 22 auf, um das Schließstück 22 gleichmäßig und ohne zu verkanten ein- und ausfahren zu können. Der dritte Schieber 28c weist eine zumindest abschnittsweise schräg zur Längsachse der zweiten Treibstange 24b verlaufende dritte Kulisse **30c** auf, in der ein an der zweiten Treibstange 24b angeordneter oder ausgebildeter dritter Bolzen **32c** geführt ist. Es versteht sich, dass der zweite Bolzen 32b und der dritte Bolzen 32c an Abschnitten der zweiten Treibstange 24b angeordnet oder ausgebildet sein können, wobei diese Abschnitte bewegungsgekoppelt sind.

**Fig. 7** zeigt die Tür 10 in einer geschnittenen Draufsicht. Sowohl der erste Flügel 14a als auch der zweite Flügel 14b sind in ihrer Schließstellung. In dieser Schließstellung weist der erste Flügel 14a einen großen Abstand **Ag** zur Außenseite des festen Rahmens 12 auf. Der zweite Flügel 14b weist ebenfalls einen großen Abstand **Bg** zur Außenseite des festen Rahmens 12 auf. Der Schließzapfen 20 und das Schließstück 22 treffen sich im Abstand **SE** (Schließebene) zum festen Rahmen 12. Aus Fig. 7 ist ersichtlich, dass sich die Flügel 14a, b im Bereich des Schließzapfens 20 und des Schließstücks 22 teilweise überlappen.

**Fig. 8** zeigt die Tür 10 gemäß Fig. 7, wobei sich der erste Flügel 14a in der Schiebestellung befindet. Der erste Flügel 14a weist dabei einen kleinen bzw. verkleinerten Abstand **Ak** zur Außenseite des festen Rahmens 12 auf. Der zweite Flügel 14b weist immer noch den großen Abstand Bg zur Außenseite des festen Rahmens 12 auf. Der Schließzapfen 20 und das Schließstück 22 treffen sich weiterhin im Abstand SE zum festen Rahmen 12. Mithin wurde der erste Flügel 14a zwar zur Außenseite des festen Rahmens 12 hin bewegt, gleichzeitig wurde jedoch der Schließzapfen 20 um dieselbe Länge vom festen Rahmen 12 weg bewegt, sodass der Abstand SE gleich bleibt (sofern der Schließzapfen 20 nicht in eine Vertiefung (bei 38; siehe Fig. 5) des Schließstücks 22 eingetaucht war).

**Fig. 9** zeigt die Tür 10 gemäß Fig. 8, wobei sich der zweite Flügel 14b in der Schiebestellung befindet. Der zweite Flügel 14b weist dabei einen kleinen bzw. verkleinerten Abstand **Bk** zur Außenseite des festen Rahmens 12 auf. Der erste Flügel 14a weist den großen Abstand Ag zur Außenseite des festen Rahmens 12 auf. Der Schließzapfen 20 und das Schließstück 22 treffen sich weiterhin im Abstand SE zum festen Rahmen 12. Mithin wurde der zweite Flügel 14b zwar zur Außenseite des festen Rahmens 12 hin bewegt, gleichzeitig wurde jedoch das Schließstück 22 um dieselbe Länge vom festen Rahmen 12 weg bewegt, sodass der Abstand SE gleich bleibt (sofern der Schließzapfen 20 nicht in eine Vertiefung (bei 38; siehe Fig. 5) des Schließstücks 22 eingetaucht war).

**Fig. 10** zeigt die Tür 10 mit beiden Flügeln 14a, b in der Schiebestellung, d.h. mit kleinem Abstand Ak bzw. Bk zum festen Rahmen 12. Der Abstand SE im Bereich des Schließzapfens 20 bzw. Schließstücks 22 bleibt auch in diesem Fall gleich. In der Schiebestellung sind die Flügel 14a, b jeweils in Richtung ihrer Hauptebene H verschiebbar. Die Hauptebene H ist die mittige Ebene des Rahmens des jeweiligen Flügels 14a, b. Die Maße Ag (siehe Fig. 9), Ak, Bg (siehe Fig. 8), Bk und SE werden senkrecht zur Hauptebene H gemessen.

Eine Zusammenschau der Fign. 7 und 10 zeigt, dass bei einer Verschiebung des ersten Flügels 14a vom Abstand Ag nach Ak um die Distanz Ag-Ak ebenfalls eine Verschiebung des Schließzapfens 20 um die Distanz Ag-Ak, jedoch in die Gegenrichtung, erfolgt. Weiterhin ist ersichtlich, dass bei einer Verschiebung des zweiten Flügels 14b vom Abstand Bg nach Bk um die Distanz Bg-Bk ebenfalls eine Verschiebung des Schließstücks 22 um die Distanz Bg-Bk, jedoch in die Gegenrichtung, erfolgt. Besonders bevorzugt entspricht dabei die Distanz Ag-Ak der Distanz Bg-Bk.

In Fig. 10 sind gestrichelt optionale Dichtungen **40a, 40b** an den Flügeln 14a, b dargestellt. Die Dichtungen 40a, b dienen der gegenseitigen Abdichtung der Flügel 14a, b in deren Überlappungsbereich bzw. am Mittelbruch **42.** Die Dichtungen 40a, b sind vorzugsweise gleich ausgebildet und/oder symmetrisch zueinander angeordnet. Sie können jeweils eine Dichtungsaufnahme **44a, 44b** und eine daran angeordnete oder ausgebildete Dichtleiste **46a, 46b** aufweisen.

**Fig. 11** zeigt die Tür 10 mit den Flügeln 14a, b in der Schließstellung. Aus Fig. 11 ist ersichtlich, dass sich die Flügel 14a, b unterseitig durch Laufwagen **48a, 48b** und oberseitig durch Gleiter **50a, 50b** gegenüber dem festen Rahmen 12 abstützen. Laufwagen 48a, b und Gleiter 50a, b sind zwangsgesteuert mit den Treibstangenanordnungen 18a, b (siehe Fign. 5, 6) zur Verschiebung der Flügel 14a, b von der Schließstellung in die Schiebestellung verbunden. In der Schließstellung liegen die Flügel 14a, b an einem Dichtsteg **52** des festen Rahmens 12 an. Im Überlappungsbereich der beiden Flügel 14a, b sind optionale Dichtungen 40a und 40b zu sehen, die sich hier -anders als in Fig. 10- gegenseitig berühren und somit im Bereich zwischen den Flügeln 14a, b eine gemeinsame Dichtung bilden.

**Fig. 12** zeigt die Tür 10 gemäß Fig. 11, wobei sich die Flügel 14a, b in der Schiebestellung befinden. In dieser Stellung liegen die Flügel 14a, b nicht am Dichtsteg 52 an. Der Dichtsteg 52 befindet sich parallel zu und mittig zwischen den Hauptebenen H (siehe Fig. 10). Der Dichtsteg 52 befindet sich weiterhin vorzugsweise mittig in der Tür 10 und bildet vorzugsweise eine vertikale Symmetrieebene.

Aus einer Zusammenschau der Fign. 11 und 12 ist ersichtlich, dass die Flügel 14a, b in entgegengesetzte Richtungen abstellbar, d.h. aus ihrer jeweiligen Schließstellung in ihre jeweilige Schiebestellung überführbar, sind.

**Fig. 13** zeigt eine Tür 10 gemäß Fig. 7 mit dem festen Rahmen 12, den Flügeln 14a, b, Dichtungen 40a, b und dem Dichtsteg 52, wobei die Dichtungen 40a, b mit dem Dichtsteg 52 jeweils eine versatzlose Dichtebene bilden.

Unter Vornahme einer Zusammenschau aller Figuren der Zeichnung betrifft die Erfindung zusammenfassend eine Tür 10 oder ein Fenster mit zumindest zwei Flügeln 14a, b. Jeder der zumindest zwei Flügel 14a, b weist eine Treibstangenanordnung 18a, b auf. Eine erste Treibstangenanordnung 18a umfasst vorzugsweise einen Schließzapfen 20 mit einem verbreiterten Endabschnitt 34. Eine zweite Treibstangenanordnung 18b umfasst ein Schließstück 22 zur Aufnahme des verbreiterten Endabschnitts 34. Die erste Treibstangenanordnung 18a ist insbesondere dazu ausgebildet, den verbreiterten Endabschnitt 34 beim Bewegen des ersten Flügels 14a von der Schließstellung in die Schiebestellung auf den zweiten Flügel 14b zu zu bewegen. Der erste Flügel 14a wird vorzugsweise bei dieser Bewegung um dieselbe Distanz, aber in Gegenrichtung, bewegt. Die zweite Treibstangenanordnung 18b ist insbesondere dazu ausgebildet, das Schließstück 22 beim Bewegen des zweiten Flügels 14b von der Schließstellung in die Schiebestellung auf den ersten Flügel 14a zu zu bewegen. Der zweite Flügel 14b wird vorzugsweise bei dieser Bewegung um dieselbe Distanz, aber in Gegenrichtung, bewegt. Die Distanz, um die der erste Flügel 14a von der Schließstellung in die Schiebestellung bewegbar ist, entspricht vorzugsweise der Distanz, um die der zweite Flügel 14b von der Schließstellung in die Schiebestellung bewegbar ist.

### Bezuaszeichenliste

- 10: Tür
- 12: fester Rahmen
- 14a: erster Flügel
- 14b: zweiter Flügel
- 16a: erster Griff
- 16b: zweiter Griff
- 18a: erste Treibstangenanordnung
- 18b: zweite Treibstangenanordnung
- 20: Schließzapfen
- 22: Schließstück
- 24a: erste Treibstange
- 24b: zweite Treibstange
- 26a: erste Schiebereinheit
- 26b: zweite Schiebereinheit
- 26c: dritte Schiebereinheit
- 28a: erster Schieber
- 28b: zweiter Schieber
- 28c: dritter Schieber
- 30a: erste Kulisse
- 30b: zweite Kulisse
- 30c: dritte Kulisse
- 32a: erster Bolzen
- 32b: zweiter Bolzen
- 32c: dritter Bolzen
- 34: verbreiterter Endabschnitt des Schließzapfens 20
- 36: Durchgangsausnehmung des Schließstücks 22
- 38: Position einer optionalen Vertiefung
- 40a: erste Dichtung
- 40b: zweite Dichtung
- 42: Mittelbruch / Überlappungsbereich der Flügel 14a, b
- 44a: erste Dichtungsaufnahme
- 44b: zweite Dichtungsaufnahme
- 46a: erste Dichtleiste
- 46b: zweite Dichtleiste
- 48a: erster Laufwagen
- 48b: zweiter Laufwagen
- 50a: erster Gleiter
- 50b: zweiter Gleiter
- 52: Dichtsteg

- Ag: großer Abstand des ersten Flügels 14a zur Außenseite des festen Rahmens 12, wobei sich der erste Flügel 14a in der Schließstellung befindet.
- Ak: kleiner Abstand des ersten Flügels 14a zur Außenseite des festen Rahmens 12, wobei sich der erste Flügel in der Schiebestellung befindet.
- Bg: großer Abstand des zweiten Flügels 14b zur Außenseite des festen Rahmens 12, wobei sich der zweite Flügel in der Schließstellung befindet.
- Bk: kleiner Abstand des zweiten Flügels 14b zur Außenseite des festen Rahmens 12, wobei sich der zweite Flügel in der Schiebestellung befindet.
- SE: Schließebene
- H: Hauptebene

## Patentansprüche

1. Fenster oder Tür (10) mit folgenden Merkmalen:
a) einem festen Rahmen (12);
b) einem ersten Flügel (14a), der aus seiner Schließstellung quer zu seiner Hauptebene (H) in seine Schiebestellung bewegbar und in der Schiebestellung in Richtung seiner Hauptebene (H) verschiebbar ist;
c) einem zweiten Flügel (14b), der aus seiner Schließstellung quer zu seiner Hauptebene (H) in seine Schiebestellung bewegbar und in der Schiebestellung in Richtung seiner Hauptebene (H) verschiebbar ist;
d) wobei sich die Flügel (14a, b) teilweise überlappen, wenn sich beide in ihrer Schließstellung befinden;
e) einem ersten Griff (16a) und einer ersten Treibstangenanordnung (18a) am ersten Flügel (14a), wobei der erste Griff (16a) mit der ersten Treibstangenanordnung (18a) gekoppelt ist, um den ersten Flügel (14a) durch eine Betätigung des ersten Griffs (16a) unabhängig vom zweiten Flügel (14b) von seiner Schließstellung in seine Schiebestellung zu bewegen;
f) einem zweiten Griff (16b) und einer zweiten Treibstangenanordnung (18b) am zweiten Flügel (14b), wobei der zweite Griff (16b) mit der zweiten Treibstangenanordnung (18b) gekoppelt ist, um den zweiten Flügel (14b) durch eine Betätigung des zweiten Griffs (16b) unabhängig vom ersten Flügel (14a) von seiner Schließstellung in seine Schiebestellung zu bewegen;
g) einem Schließzapfen (20) am ersten Flügel (14a), der durch die erste Treibstangenanordnung (18a) quer zur Hauptebene (H) des ersten Flügels (14a) bewegbar ist;
h) einem vom Schließzapfen (20) in der Schließstellung beider Flügel (14a, b) hintergreifbaren Schließstück (22) am zweiten Flügel (14b), das durch die zweite Treibstangenanordnung (18b) quer zur Hauptebene (H) des zweiten Flügels (14b) bewegbar ist.

2. Fenster oder Tür nach Anspruch 1, bei dem/der der Schließzapfen (20) senkrecht zur Hauptebene (H) des ersten Flügels (14a) bewegbar ist und/oder das Schließstück (22) senkrecht zur Hauptebene (H) des zweiten Flügels (14b) bewegbar ist.

3. Fenster oder Tür nach Anspruch 1 oder 2, bei dem/der das Schließstück (22) eine Durchgangsausnehmung (36) mit einer Vertiefung aufweist und der Schließzapfen (20) einen verbreiterten Endabschnitt (34) aufweist, wobei der verbreiterte Endabschnitt (34) in der Schließstellung des ersten Flügels (14a) und des zweiten Flügels (14b) zumindest teilweise in die Vertiefung eingreift.

4. Fenster oder Tür nach einem der vorhergehenden Ansprüche, bei dem/der die erste Treibstangenanordnung (18a) eine erste Treibstange (24a) mit einem ersten Bolzen (32a) und eine erste Schiebereinheit (26a) aufweist, wobei die erste Schiebereinheit (26a) einen ersten Schieber (28a) aufweist, der quer zur Hauptebene (H) des ersten Flügels (14a) bewegbar ist, wobei der erste Schieber (28a) eine zumindest abschnittsweise schräg zur Längsachse der ersten Treibstange (24a) verlaufende erste Kulisse (30a) aufweist, in der der erste Bolzen (32a) geführt ist, und wobei am ersten Schieber (28a) der Schließzapfen (20) angeordnet oder ausgebildet ist.

5. Fenster oder Tür nach einem der vorhergehenden Ansprüche, bei dem/der die zweite Treibstangenanordnung (18b) eine zweite Treibstange (24b) mit einem zweiten Bolzen (32b) und eine zweite Schiebereinheit (26b) aufweist, wobei die zweite Schiebereinheit (26b) einen zweiten Schieber (28b) aufweist, der quer zur Hauptebene (H) des zweiten Flügels (14b) bewegbar ist, wobei der zweite Schieber (28b) eine zumindest abschnittsweise schräg zur Längsachse der zweiten Treibstange (24b) verlaufende zweite Kulisse (30b) aufweist, in der der zweite Bolzen (32b) geführt ist, und wobei am zweiten Schieber (28b) das Schließstück (22) angeordnet oder ausgebildet ist.

6. Fenster oder Tür nach Anspruch 5 in Verbindung mit Anspruch 4, bei dem/der die zweite Schiebereinheit (26b) und die erste Schiebereinheit (26a) gleich ausgebildet sind.

7. Fenster oder Tür nach Anspruch 5 oder 6, bei dem/der die zweite Treibstangenanordnung (18b) einen dritten Bolzen (32c) und eine dritte Schiebereinheit (26c) aufweist, wobei die dritte Schiebereinheit (26c) einen dritten Schieber (28c) aufweist, der quer zur Hauptebene (H) des zweiten Flügels (14b) bewegbar ist, wobei der dritte Schieber (28c) eine zumindest abschnittsweise schräg zur Längsachse der zweiten Treibstange (24b) verlaufende dritte Kulisse (30c) aufweist, in der der dritte Bolzen (32c) geführt ist, wobei der dritte Schieber (28c) mit dem zweiten Schieber (28b) verbunden ist.

8. Fenster oder Tür nach Anspruch 7, bei dem/der die dritte Schiebereinheit (26c) und die zweite Schiebereinheit (26b) gleich ausgebildet sind.

9. Fenster oder Tür nach einem der vorhergehenden Ansprüche, mit einem ersten Laufwagen (48a) an der ersten Treibstangenanordnung (18a), wobei der erste Flügel (14a) über die erste Treibstangenanordnung (18a) und den ersten Laufwagen (48a) zwangsgesteuert quer zu seiner Hauptebene (H) bewegbar ist und/oder
das Fenster oder die Tür (10) einen zweiten Laufwagen (48b) an der zweiten Treibstangenanordnung (18b) aufweist, wobei der zweite Flügel (14b) über die zweite Treibstangenanordnung (18b) und den zweiten Laufwagen (48b) zwangsgesteuert quer zu seiner Hauptebene (H) bewegbar ist.

10. Fenster oder Tür nach einem der vorhergehenden Ansprüche, mit einem ersten Gleiter (50a) an der ersten Treibstangenanordnung (18a), wobei der erste Flügel (14a) über die erste Treibstangenanordnung (18a) und den ersten Gleiter (50a) zwangsgesteuert quer zu seiner Hauptebene (H) bewegbar ist und/oder
das Fenster oder die Tür (10) einen zweiten Gleiter (50b) an der zweiten Treibstangenanordnung (18b) aufweist, wobei der zweite Flügel (14b) über die zweite Treibstangenanordnung (18b) und den zweiten Gleiter (50b) zwangsgesteuert quer zu seiner Hauptebene (H) bewegbar ist.

11. Fenster oder Tür nach einem der vorhergehenden Ansprüche, bei dem/der der erste Flügel (14a) durch eine Betätigung der ersten Treibstangenanordnung (18a) gleich weit, aber entgegengesetzt zur Bewegung des Schließzapfens (20) bewegbar ist und/oder
der zweite Flügel (14b) durch eine Betätigung der zweiten Treibstangenanordnung (18b) gleich weit, aber entgegengesetzt zur Bewegung des Schließstücks (22) bewegbar ist.

12. Fenster oder Tür nach einem der vorhergehenden Ansprüche, bei dem/der am festen Rahmen (12) zwischen dem ersten Flügel (14a) und dem zweiten Flügel (14b) ein Dichtsteg (52) angeordnet oder ausgebildet ist, an dem der erste Flügel (14a) und der zweite Flügel (14b) in der Schließstellung anliegen.

13. Fenster oder Tür nach Anspruch 12, bei dem/der der Dichtsteg (52) umlaufend am festen Rahmen (12) , zumindest aber am oberen und unteren horizontalen Holm des festen Rahmens (12), angeordnet oder ausgebildet ist.

14. Verfahren zum Öffnen eines Fensters oder einer Tür (10) nach einem der vorhergehenden Ansprüche, mit den Verfahrensschritten:
A) Verschwenken des ersten Griffs (16a), um den ersten Flügel (14a) aus seiner Schließstellung in seine Schiebestellung zu bewegen und den Schließzapfen (20) quer zur Hauptebene (H) des ersten Flügels (14a) zu bewegen;
B) Verschwenken des zweiten Griffs (16b), um den zweiten Flügel (14b) aus seiner Schließstellung in seine Schiebestellung zu bewegen und das Schließstück quer zur Hauptebene (H) des zweiten Flügels (14b) zu bewegen;
wobei die Verfahrensschritte A) und B) je einzeln für sich, in beliebiger Reihenfolge oder gleichzeitig durchgeführt werden;
C) Verschieben des ersten und/oder zweiten Flügels (14a, b).

## Claims

1. A window or door (10) having the following features:
a) a fixed frame (12);
b) a first wing (14a) which can be moved from its closed position transverse to its main plane (H) into its sliding position and which in the sliding position can be displaced within its main plane (H);
c) a second wing (14b) which can be moved from its closed position transverse to its main plane (H) into its sliding position and which in the sliding position can be displaced within its main plane (H);
d) wherein the wings (14a, b) partially overlap when they are both in their closed position;
e) a first handle (16a) and a first drive rod assembly (18a) on the first wing (14a), wherein the first handle (16a) is coupled to the first drive rod assembly (18a) in order to move the first wing (14a) from its closed position into its sliding position independently of the second wing (14b) by actuating the first handle (16a);
f) a second handle (16b) and a second drive rod assembly (18b) on the second wing (14b), wherein the second handle (16b) is coupled to the second drive rod assembly (18b) in order to move the second wing (14b) from its closed position into its sliding position independently of the first wing (14a) by actuating the second handle (16b);
g) a locking pin (20) on the first wing (14a) which can be moved transversely to the main plane (H) of the first wing (14a) by the first drive rod assembly (18a);
h) a closing piece (22) on the second wing (14b) which can be engaged from behind by the locking pin (20) in the closed position of both wings (14a, b), which closing piece (22) can be moved transversely to the main plane (H) of the second wing (14b) by the second drive rod assembly (18b).

2. The window or door according to claim 1, wherein the locking pin (20) can be moved perpendicular to the main plane (H) of the first wing (14a), and/or the closing piece (22) can be moved perpendicular to the main plane (H) of the second wing (14b).

3. The window or door according to either claim 1 or claim 2, wherein the closing piece (22) has a through-recess (36) with a depression, and the locking pin (20) has a widened end section (34), wherein the widened end section (34) engages at least partially in the depression in the closed position of the first wing (14a) and of the second wing (14b).

4. The window or door according to any of the preceding claims, wherein the first drive rod assembly (18a) has a first drive rod (24a) with a first bolt (32a) and a first slide unit (26a), wherein the first slide unit (26a) has a first slide (28a) which can be moved transversely to the main plane (H) of the first wing (14a), wherein the first slide (28a) has a first gate (30a) extending at least in sections obliquely to the longitudinal axis of the first drive rod (24a), in which first gate (30a) the first bolt (32a) is guided, and wherein the locking pin (20) is arranged or formed on the first slide (28a).

5. The window or door according to any of the preceding claims, wherein the second drive rod assembly (18b) has a second drive rod (24b) with a second bolt (32b) and a second slide unit (26b), wherein the second slide unit (26b) has a second slide (28b) which can be moved transversely to the main plane (H) of the second wing (14b), wherein the second slide (28b) has a second gate (30b) extending at least in sections obliquely to the longitudinal axis of the second drive rod (24b), in which second gate (30a) the second bolt (32b) is guided, and wherein the locking pin (22) is arranged or formed on the second slide (28b).

6. The window or door according to claim 5 in conjunction with claim 4, wherein the second slide unit (26b) and the first slide unit (26a) are designed identically.

7. The window or door according to either claim 5 or claim 6, wherein the second drive rod assembly (18b) has a third bolt (32c) and a third slide unit (26c), wherein the third slide unit (26c) has a third slide (28c) which can be moved transversely to the main plane (H) of the second wing (14b), wherein the third slide (28c) has a third gate (30c) extending at least in sections obliquely to the longitudinal axis of the second drive rod (24b), in which third gate (30c) the third bolt (32c) is guided, wherein the third slide (28c) is connected to the second slide (28b).

8. The window or door according to claim 7, wherein the third slide unit (26c) and the second slide unit (26b) are designed identically.

9. The window or door according to any of the preceding claims, having a first carriage (48a) on the first drive rod assembly (18a), wherein the first wing (14a) can be forcibly moved transversely to its main plane (H) via the first drive rod assembly (18a) and the first carriage (48a), and/or
the window or door (10) has a second carriage (48b) on the second drive rod assembly (18b), wherein the second wing (14b) can be forcibly moved transversely to its main plane (H) via the second drive rod assembly (18b) and the second carriage (48b).

10. The window or door according to any of the preceding claims, having a first slider (50a) on the first drive rod assembly (18a), wherein the first wing (14a) can be forcibly moved transversely to its main plane (H) via the first drive rod assembly (18a) and the first slider (50a), and/or
the window or door (10) has a second slider (50b) on the second drive rod assembly (18b), wherein the second wing (14b) can be forcibly moved transversely to its main plane (H) via the second drive rod assembly (18b) and the second slider (50b).

11. The window or door according to any of the preceding claims, wherein the first wing (14a) can be moved equally far, but opposite to the movement of the locking pin (20), by actuating the first drive rod assembly (18a), and/or
the second wing (14b) can be moved equally far, but opposite to the movement of the closing piece (22), by actuating the second drive rod assembly (18b).

12. The window or door according to any of the preceding claims, wherein a sealing web (52) is arranged or formed on the fixed frame (12) between the first wing (14a) and the second wing (14b), against which sealing web (52) the first wing (14a) and the second wing (14b) rest in the closed position.

13. The window or door according to claim 12, wherein the sealing web (52) is arranged or formed circumferentially on the fixed frame (12), but at least on the upper and lower horizontal bar of the fixed frame (12).

14. A method for opening a window or door (10) according to any of the preceding claims, comprising the method steps of:
A) pivoting the first handle (16a) in order to move the first wing (14a) from its closed position into its sliding position and to move the locking pin (20) transversely to the main plane (H) of the first wing (14a);
B) pivoting the second handle (16b) in order to move the second wing (14b) from its closed position into its sliding position and to move the closing piece transversely to the main plane (H) of the second wing (14b);
wherein method steps A) and B) are each carried out only individually, in any order, or simultaneously;
C) displacing the first and/or the second wing (14a, b).

## Revendications

1. Fenêtre ou porte (10) dotée des caractéristiques suivantes :
a) un châssis fixe (12) ;
b) un premier vantail (14a) qui peut être mû vers sa position de coulissement à partir de sa position fermée, transversalement par rapport à son plan principal (H), et peut être déplacé dans la direction de son plan principal (H) dans ladite position de coulissement ;
c) un second vantail (14b) qui peut être mû vers sa position de coulissement à partir de sa position fermée, transversalement par rapport à son plan principal (H), et peut être déplacé dans la direction de son plan principal (H) dans ladite position de coulissement ;
d) sachant que lesdits vantaux (14a, b) se chevauchent en partie lorsqu'ils occupent, l'un et l'autre, leur position fermée ;
e) une première poignée (16a) et un premier dispositif à crémone (18a), sur le premier vantail (14a), ladite première poignée (16a) étant couplée audit premier dispositif à crémone (18a) en vue de mouvoir ledit premier vantail (14a) vers sa position de coulissement à partir de sa position fermée, indépendamment du second vantail (14b), par actionnement de ladite première poignée (16a) ;
f) une seconde poignée (16b) et un second dispositif à crémone (18b), sur le second vantail (14b), ladite seconde poignée (16b) étant couplée audit second dispositif à crémone (18b) en vue de mouvoir ledit second vantail (14b) vers sa position de coulissement à partir de sa position fermée, indépendamment du premier vantail (14a), par actionnement de ladite seconde poignée (16b) ;
g) sur ledit premier vantail (14a), une cheville de fermeture (20) pouvant être mue, par ledit premier dispositif à crémone (18a), transversalement par rapport au plan principal (H) dudit premier vantail (14a) ;
h) sur ledit second vantail (14b), une pièce de fermeture (22) qui peut être emprisonnée par-derrière par ladite cheville de fermeture (20) dans la position fermée des deux vantaux (14a, b) et peut être mue, par ledit second dispositif à crémone (18b), transversalement par rapport au plan principal (H) dudit second vantail (14b).

2. Fenêtre ou porte selon la revendication 1, dans laquelle la cheville de fermeture (20) peut être mue perpendiculairement au plan principal (H) du premier vantail (14a),
et/ou la pièce de fermeture (22) peut être mue perpendiculairement au plan principal (H) du second vantail (14b).

3. Fenêtre ou porte selon la revendication 1 ou 2, dans laquelle la pièce de fermeture (22) comporte un évidement de passage (36) présentant un renfoncement, et la cheville de fermeture (20) comporte une région extrême (34) élargie, laquelle région extrême (34) élargie pénètre dans ledit renfoncement, au moins en partie, dans la position fermée du premier vantail (14a) et du second vantail (14b).

4. Fenêtre ou porte selon l'une des revendications précédentes, dans laquelle le premier dispositif à crémone (18a) comprend une première unité de coulissement (26a) et une première tige de manoeuvre (24a) munie d'un premier tenon (32a), sachant que ladite première unité de coulissement (26a) est pourvue d'un premier coulisseau (28a) pouvant être mû transversalement par rapport au plan principal (H) du premier vantail (14a), lequel premier coulisseau (28a) comporte une première boutonnière de coulissement (30a) qui s'étend, au moins par zones, à l'oblique par rapport à l'axe longitudinal de ladite première tige de manoeuvre (24a), et dans laquelle ledit premier tenon (32a) est guidé, et sachant que la cheville de fermeture (20) est disposée ou façonnée sur ledit premier coulisseau (28a).

5. Fenêtre ou porte selon l'une des revendications précédentes, dans laquelle le second dispositif à crémone (18b) comprend une deuxième unité de coulissement (26b) et une seconde tige de manoeuvre (24b) munie d'un deuxième tenon (32b), sachant que ladite deuxième unité de coulissement (26b) est pourvue d'un deuxième coulisseau (28b) pouvant être mû transversalement par rapport au plan principal (H) du second vantail (14b), lequel deuxième coulisseau (28b) comporte une deuxième boutonnière de coulissement (30b) qui s'étend, au moins par zones, à l'oblique par rapport à l'axe longitudinal de ladite seconde tige de manoeuvre (24b), et dans laquelle ledit deuxième tenon (32b) est guidé, et sachant que la pièce de fermeture (22) est disposée ou façonnée sur ledit deuxième coulisseau (28b).

6. Fenêtre ou porte selon la revendication 5 rattachée à la revendication 4, dans laquelle la deuxième unité de coulissement (26b) et la première unité de coulissement (26a) sont de réalisations identiques.

7. Fenêtre ou porte selon la revendication 5 ou 6, dans laquelle le second dispositif à crémone (18b) comprend un troisième tenon (32c) et une troisième unité de coulissement (26c), laquelle troisième unité de coulissement (26c) est pourvue d'un troisième coulisseau (28c) pouvant être mû transversalement par rapport au plan principal (H) du second vantail (14b), ledit troisième coulisseau (28c) comportant une troisième boutonnière de coulissement (30c) qui s'étend, au moins par zones, à l'oblique par rapport à l'axe longitudinal de la seconde tige de manoeuvre (24b), et dans laquelle ledit troisième tenon (32c) est guidé, sachant que ledit troisième coulisseau (28c) est relié au deuxième coulisseau (28b).

8. Fenêtre ou porte selon la revendication 7, dans laquelle la troisième unité de coulissement (26c) et la deuxième unité de coulissement (26b) sont de réalisations identiques.

9. Fenêtre ou porte selon l'une des revendications précédentes, équipée d'un premier chariot (48a), sur le premier dispositif à crémone (18a), le premier vantail (14a) pouvant être mû avec guidage forcé, transversalement par rapport à son plan principal (H), par l'intermédiaire dudit premier dispositif à crémone (18a) et dudit premier chariot (48a), et/ou
ladite fenêtre ou ladite porte (10) étant équipée d'un second chariot (48b), sur le second dispositif à crémone (18b), le second vantail (14b) pouvant être mû avec guidage forcé, transversalement par rapport à son plan principal (H), par l'intermédiaire dudit second dispositif à crémone (18b) et dudit second chariot (48b).

10. Fenêtre ou porte selon l'une des revendications précédentes, équipée d'une première pièce de glissement (50a), sur le premier dispositif à crémone (18a), le premier vantail (14a) pouvant être mû avec guidage forcé, transversalement par rapport à son plan principal (H), par l'intermédiaire dudit premier dispositif à crémone (18a) et de ladite première pièce de glissement (50a), et/ou
ladite fenêtre ou ladite porte (10) étant équipée d'une seconde pièce de glissement (50b), sur le second dispositif à crémone (18b), le second vantail (14b) pouvant être mû avec guidage forcé, transversalement par rapport à son plan principal (H), par l'intermédiaire dudit second dispositif à crémone (18b) et de ladite seconde pièce de glissement (50b).

11. Fenêtre ou porte selon l'une des revendications précédentes, dans laquelle, sous l'effet d'un actionnement du premier dispositif à crémone (18a), le premier vantail (14a) peut être mû d'une même course, mais en sens inverse du mouvement de la cheville de fermeture (20), et/ou
sous l'effet d'un actionnement du second dispositif à crémone (18b), le second vantail (14b) peut être mû d'une même course, mais en sens inverse du mouvement de la pièce de fermeture (22).

12. Fenêtre ou porte selon l'une des revendications précédentes, dans laquelle une bande d'étanchement (52), contre laquelle le premier vantail (14a) et le second vantail (14b) sont en applique dans la position fermée, est disposée ou façonnée sur le châssis fixe (12) entre ledit premier vantail (14a) et ledit second vantail (14b).

13. Fenêtre ou porte selon la revendication 12, dans laquelle la bande d'étanchement (52) est disposée ou façonnée périphériquement sur le châssis fixe (12) et, pour le moins, sur les longerons horizontaux supérieur et inférieur dudit châssis fixe (12).

14. Procédé d'ouverture d'une fenêtre ou d'une porte (10) conforme à l'une des revendications précédentes, incluant les étapes opératoires consistant à :
A) faire pivoter la première poignée (16a) de manière à mouvoir le premier vantail (14a) de sa position fermée à sa position de coulissement, et à mouvoir la cheville de fermeture (20) transversalement par rapport au plan principal (H) dudit premier vantail (14a) ;
B) faire pivoter la seconde poignée (16b) de manière à mouvoir le second vantail (14b) de sa position fermée à sa position de coulissement, et à mouvoir la pièce de fermeture transversalement par rapport au plan principal (H) dudit second vantail (14b) ;
sachant que lesdites étapes opératoires A) et B) sont effectuées chacune individuellement, suivant n'importe quel ordre séquentiel, ou en simultanéité ;
C) faire coulisser le(s)dit(s) premier et/ou second vantail(aux) (14a, b).
